# FASCICULE DE BREVET EUROPEEN

(11) **EP 1 466 092 B1**
(45) Date de publication et mention de la délivrance du brevet: **21.02.2007**
(21) Numéro de dépôt: 02799840.0
(22) Date de dépôt: 20.12.2002
(51) Int. Cl.: F03C 1/04

(54) **MOTEUR HYDRAULIQUE A PISTONS RADIAUX**
RADIALKOLBENHYDRAULIKMOTOR
HYDRAULIC RADIAL PISTON MOTOR

(30) Priorité: 24.12.2001 FR 0116815
(43) Date de publication de la demande: 13.10.2004
(73) Titulaire: POCLAIN HYDRAULICS INDUSTRIE, 60411 Verberie (FR)
(72) Inventeur: ALLART, Bernard, F-60800 Crepy en Valois (FR); BIGO, Louis, F-60200 Compiegne (FR)
(74) Mandataire: Intes, Didier Gérard André
(86) Numéro de dépôt international: PCT/FR2002/004494
(87) Numéro de publication internationale: WO 2003/056172

(56) Documents cités:
- EP-A- 0 935 069
- DE-A- 2 634 065
- DE-C- 829 553
- FR-A- 2 587 761
- US-A- 4 522 110

## Description

La présente invention concerne un moteur hydraulique à pistons radiaux comme définit dans le préambule de la revendication 1. Un tel moteur est connu de chacun des document US-A-4522110 ou DE-C-829553 ou DE-A-2634065 ou FR-A-2587761.

Pour un moteur de ce type, fonctionnant à pleine cylindrée, chaque orifice de communication se trouve successivement en regard d'un orifice de distribution relié à l'alimentation en fluide et en regard d'un orifice de distribution relié à l'échappement de fluide. La liaison à l'orifice de distribution qui est relié à l'alimentation a pour effet de pousser radialement vers l'extérieur le piston contenu dans le cylindre relié à l'orifice de communication considéré, tandis que la liaison du même orifice de communication à un orifice de distribution relié à l'échappement de fluide permet de faire rentrer ce piston dans son cylindre, vers l'axe du moteur. Ainsi, chaque piston coopère successivement avec les différentes parties des lobes de la came pour permettre la rotation relative du bloc-cylindres et de la came.

Les espacements entre les orifices de distribution et les espacements entre les orifices de communication sont tels qu'un orifice de communication ne soit pas simultanément relié à deux orifices de distribution respectivement raccordés à l'alimentation de fluide et à l'échappement de fluide.

Au cours de la rotation relative du bloc-cylindres et du distributeur, les chambres de travail des cylindres, c'est-à-dire les parties de ces cylindres délimitées au-dessous des pistons, sont alternativement placées à la haute pression et à la basse pression. Il se produit donc dans ces chambres de travail des changements de pression s'effectuant généralement à une cadence très rapide. Ces changements de pression soumettent les pistons à des efforts proportionnels, et ces efforts sont transmis par les pistons à la came.

Il en résulte que les composants du moteur, en particulier, son carter, sont soumis à la variation de charge qui provoquent des vibrations génératrices de bruit, l'intensité des bruits produits dépendant principalement de la rapidité des accroissement et des chutes de pression dans les chambres de travail.

Pour que le moteur fonctionne correctement, la différence de pression entre l'alimentation en fluide et l'échappement de fluide est importante. Lorsqu'un piston contribuant au couple moteur atteint l'extrémité de sa course, vers sa position la plus éloignée de l'axe du moteur (point mort haut), du fait du raccordement de l'orifice de communication de son cylindre à un orifice de distribution relié à l'alimentation de fluide, le même orifice de communication est isolé de cet orifice de distribution puis est relié à un autre orifice de distribution qui, cette fois, est lui-même raccordé à l'échappement de fluide. Il en résulte un phénomène de détente dans le cylindre du piston considéré, le fluide présent à une pression élevée dans ce cylindre étant brutalement mis en communication avec une pression nettement plus basse, qui est celle de l'échappement de fluide. A l'inverse, lorsque le piston a atteint le point mort bas de sa course (sa position la plus proche de l'axe du moteur), son cylindre est isolé de l'échappement de fluide puis est raccordé à l'alimentation en fluide pour permettre une nouvelle course centripète du piston. A cet instant, le fluide contenu dans le cylindre passe d'une faible pression à une pression beaucoup plus élevée qui est celle de l'alimentation de fluide. Un phénomène de détente se produit également, depuis l'alimentation de fluide, vers le cylindre. Dans le cas précédent, la détente se produit depuis le cylindre vers l'échappement de fluide.

Dans les deux cas, les détentes qui s'opèrent sont génératrices de sensations de choc ou d'à-coups, et de bruits tels que des claquements.

Ces phénomènes deviennent d'autant plus sensibles que l'on a amélioré la qualité des moteurs et que l'on a réduit les fuites dans ces moteurs. En effet, dans les moteurs anciens, les fuites qui y régnaient permettaient d'éviter des variations de pression trop brusques entre les différentes enceintes.

La présente invention vise à limiter les phénomènes de détente et les effets de choc qui en résultent, en tendant à permettre un fonctionnement du moteur sensiblement sans à-coups.

Ce but est atteint grâce au fait que les agencements de bord d'un orifice de distribution sont différents, l'agencement de bord d'un orifice de distribution qui est disposé en correspondance angulaire avec la région convexe de la rampe de la came correspondant à l'orifice de distribution considéré étant apte à permettre le passage d'un volume de fluide de compensation de pression entre un orifice de communication et l'orifice de distribution plus petit que le volume de fluide de compensation de pression dont l'agencement de bord du même orifice de distribution qui est disposé en correspondance angulaire avec la région concave de ladite rampe est apte à permettre le passage.

Ces volumes de fluide de compensation sont les volumes de fluide capables de transiter par les entailles de ces agencements de bord tant que la communication entre l'orifice de distribution et un orifice de communication ne se fait que par la ou les entailles de l'agencement de bord considéré.

Pour éliminer les phénomènes de chocs et de bruits précités, ou tout au moins pour considérablement les atténuer, l'invention propose d'équiper la portion d'attaque et la portion de séparation du bord d'au moins certains orifices de distribution chacune d'un agencement de bord ayant au moins une entaille.

Lorsqu'un piston se trouve au contact d'une région convexe d'une rampe de la came, il est en position basse, c'est-à-dire qu'il est au voisinage de son point mort bas. Dans cette situation, le volume de la chambre de travail du cylindre dans lequel se déplace ce piston est minimal.

En revanche, lorsque le piston se trouve en contact avec la région concave de la rampe de la came, il est au voisinage de son point mort haut et le volume de la chambre de travail du cylindre dans lequel se déplace ce piston est maximal.

Avec l'invention, lorsqu'un piston se trouve au voisinage de son point mort bas, l'orifice de communication du cylindre de ce piston quitte la portion de séparation d'un orifice de distribution ou aborde la portion d'attaque de l'orifice de distribution suivant par un agencement de bord ayant au moins une entaille apte au passage d'un petit volume de fluide de compensation de pression entre les orifices. Lorsque le même piston est au voisinage de son point mort haut, l'orifice de communication du cylindre de ce piston quitte la portion de séparation d'un orifice de a distribution ou aborde la portion d'attaque de l'orifice de distribution voisin par un agencement de bord ayant au moins une entaille apte au passage d'un plus grand volume de fluide de compensation de pression entre les orifices.

D'une part, l'invention permet que la liaison entre chaque orifice de communication et chaque orifice de distribution soit progressive, soit par l'intermédiaire de la ou des entailles de l'agencement de bord autorisant le passage d'un petit volume disposé sur l'un des bords de l'orifice de distribution, agencement dit « à petite section entaillée », soit par l'intermédiaire de la ou des entailles de l'agencement de bord autorisant le passage d'un grand volume disposé sur l'autre bord, agencement dit « à grande section entaillée ». Ceci limite les phénomènes de détente évoqués précédemment.

De plus, la liaison entre un orifice de communication et l'agencement de bord à petite section entaillée d'un orifice de distribution est réalisée lorsque le volume de la chambre de travail du cylindre raccordé à l'orifice de communication considéré est minimal, tandis que la liaison entre le même orifice de communication et l'agencement de bord à grande section entaillée d'un orifice de distribution s'opère lorsque le volume de la chambre de travail du cylindre associé au même orifice de communication est maximal.

En choisissant convenablement les dimensions et le nombre des entailles des agencements de bord à petite et à grande section entaillée, on peut ainsi obtenir une progressivité de la compensation de pression entre l'orifice de communication et les orifices de distribution qui, rapportée au volume de la chambre de travail, soit sensiblement la même dans les deux situations précitées.

Ainsi, le choix de petites sections entaillées et de grandes sections entaillées pour les deux bords respectifs de chaque orifice de distribution permet d'obtenir une mise en communication encore plus homogène entre les orifices de communication et les orifices de distribution. Ceci favorise encore la souplesse de fonctionnement du moteur, puisque les phénomènes de détente sont évités de la même manière (dans les mêmes proportions) que les pistons se trouvent au voisinage à leur position extrême haute ou au voisinage de leur position extrême basse. On limite encore les vibrations et autres phénomènes de choc désagréable.

Selon une variante, l'agencement de bord de la portion d'attaque d'au moins un orifice de distribution comporte au moins une entaille qui, par rapport à une entaille de l'agencement de bord de la portion de séparation dudit orifice de distribution, est disposé à une distance radiale différente de l'axe de rotation.

Le fait que ces deux entailles soient situées à des distances radiales différentes de l'axe de rotation peut permettre de réaliser des entailles de longueurs différentes. Ces longueurs différentes sont utilisées pour définir de façon optimisée la variation de la perte de charge dans l'entaille lors de la rotation relative du distributeur de fluide et du bloc-cylindres. Par exemple, si l'entaille qui est la plus éloignée de l'axe de rotation et qui appartient à l'agencement de bord à grande section entaillée est en communication avec l'orifice de communication sur un secteur angulaire plus grand que celui sur lequel l'agencement de bord à petite section entaillée est en communication avec cet orifice, cette disposition permet lors de la rotation relative du distributeur de fluide et du bloc-cylindres de faire en sorte qu'un orifice de communication communique pendant un laps de temps plus grand avec l'agencement de bord à grande section entaillée qu'avec l'autre. Cette différence de temps de communication est l'un des facteurs qui permettent d'homogénéiser la décompression ou la compression du volume de fluide contenu dans la chambre de travail du bloc-cylindres qui communique avec l'orifice de communication considéré.

Ainsi, le laps de temps pendant lequel l'entaille la plus éloignée de l'axe de rotation appartenant à l'agencement de bord à grande section entaillée communique avec un orifice de communication est généralement plus grand puisque, pour un angle de rotation relative donné entre le bloc-cylindres et le distributeur, la distance devant être parcourue par un point éloigné de l'axe de rotation est plus grande que celle qui est parcourue par un point plus proche de cet axe.

Une autre utilisation de la longueur de l'entaille consiste, pour une entaille de grande longueur, à limiter la communication de cette entaille avec un orifice de communication, à une petite partie seulement de la longueur de l'entaille (c'est-à-dire sur un petit secteur angulaire de rotation relative entre le bloc-cylindres et le distributeur), avant que ne s'établisse la communication franche avec le bord même de l'orifice de distribution. Dans ce cas cette longue entaille constitue une restriction de grande longueur qui n'autorise, sur la petite partie considérée, que le passage d'un petit volume de fluide de compensation de pression. Cette longue entaille correspond donc à la petite section entaillée définie précédemment. L'entaille de l'autre bord de l'orifice de distribution, disposée à une distance radiale plus petite de l'axe de rotation, a une longueur plus courte mais est utilisée sur toute sa longueur sur un secteur angulaire sensiblement identique à celui de la communication limitée de la longue entaille avec l'orifice de communication avant que ne s'établisse la communication franche avec le bord même de l'orifice de distribution. Cette entaille courte autorise donc le passage d'un plus grand volume de compensation de pression et correspond à la grande section entaillée définie précédemment.

Dans ces cas, avantageusement, pour les agencements de bord d'au moins un orifice de distribution, la distance d'une entaille de petite longueur à l'axe de rotation est inférieure à la distance d'une entaille de grande longueur à l'axe de rotation.

Avantageusement, pour au moins un orifice de distribution, l'agencement de bord qui est disposé en correspondance angulaire avec la région concave de la rampe de came correspondant à l'orifice de distribution considéré comprend au moins une entaille qui s'étend sur un secteur angulaire, mesuré entre deux rayons partant de l'axe de rotation, qui est plus grand que le secteur angulaire, mesuré de la même manière, sur lequel s'étend l'entaille qui est disposée en correspondance angulaire avec la région convexe de la rampe.

Avantageusement, pour au moins un orifice de distribution, l'agencement de bord qui est disposé en correspondance angulaire avec la région concave de la rampe de came correspondant audit orifice a une section entaillée plus grande que celle de l'agencement de bord qui est disposé en correspondance angulaire avec la région convexe de la rampe.

Selon un mode de réalisation, les agencements de bord d'au moins un orifice de distribution présentent chacune le même nombre d'entailles (avantageusement une seule entaille), la ou les entailles de l'un de ces agencements étant différente(s) de celle(s) de l'autre agencement de bord.

Selon un autre mode de réalisation, les agencements de bord d'au moins un orifice de distribution présentent chacun des entailles similaires, le nombre d'entailles de l'un de ces agencements de bord étant différent du nombre d'entailles de l'autre agencement de bord.

Par « entailles similaires », on entend des entailles ayant sensiblement la même section et pouvant être réalisées avec un même outil. Par exemple, deux entailles similaires respectivement présentes sur la portion d'attaque et sur la portion de séparation d'un orifice de distribution, sont telles que l'image de l'une de ces entailles obtenue par symétrie par rapport à un plan de symétrie de l'orifice de distribution présente une conformation identique ou quasi-identique à celle de l'autre entaille.

On peut ainsi utiliser le même outil pour usiner toutes les entailles et choisir le nombre d'entailles sur chaque bord pour permettre le passage de volume de compensation de pression souhaité.

Une variante avantageuse est définie par le fait que deux rampes adjacentes de la came sont reliées entre elles soit par une zone de sommet de came s'étendant entre leurs régions convexes respectives, soit par une zone de fond de came s'étendant entre leurs régions concaves respectives, et lesdites zones de sommet de came et de fond de came sont sensiblement des arcs de cercle centrés sur l'axe de rotation, de telle sorte que, lorsque les pistons coopèrent avec lesdites zones, leurs courses radiales sont sensiblement nulles et par le fait que les orifices de distribution et les orifices de communication présentent des dimensions telles que, au cours de la rotation relative du bloc-cylindres et du distributeur, chaque orifice de distribution reste momentanément isolé de tout orifice de communication.

Ces zones de sommet de came et ces zones de fond de came sont dénommées "plats de came". On fait avantageusement coïncider la course sensiblement nulle d'un piston qui coopère avec un plat de came avec une isolation de l'orifice de communication du cylindre de ce piston, par rapport à tout orifice de distribution. On évite alors toute compression ou décompression notable de fluide dans la chambre de travail du bloc-cylindres dont le piston est en contact avec une zone de sommet de came ou une zone de fond de came.

L'invention sera bien comprise et ses avantages apparaîtront mieux à la lecture de la description détaillée qui suit, d'un mode de réalisation représenté à titre d'exemple non limitatif. La description se réfère aux dessins annexés sur lesquels :
- la figure 1 est une vue en coupe axiale d'un moteur hydraulique dont les orifices de distribution peuvent être conformes à l'invention ;
- la figure 2 est une vue en coupe selon la ligne II-II de la figure 1;
- la figure 3 est une section partielle selon l'arc de cercle désigné par III-III sur la figure 2 ;
- la figure 4 illustre les positions relatives entre un orifice de communication et un orifice de distribution, au cours de la rotation relative entre le bloc-cylindres et le distributeur, cette figure montre également comment l'orifice de distribution est disposé par rapport à une rampe d'un lobe de came ;
- la figure 5 montre, selon une variante, un orifice de communication disposé entre deux orifices de distribution au cours de la rotation relative entre le bloc-cylindres et le distributeur ; et
- les figures 6 à 10 sont des variantes montrant chacune un orifice de distribution disposé entre deux orifices de communication, au cours de la rotation relative entre le bloc-cylindres et le distributeur.

La figure 1 montre un moteur hydraulique comprenant un carter fixe en trois parties, 2A, 2B et 2C, assemblées par des vis 3.

Bien entendu, l'invention n'est pas limitée aux moteurs hydrauliques à carter fixe, mais elle s'applique également aux moteurs hydrauliques à carter tournant qui sont bien connus de l'homme du métier.

La partie 2C du carter est fermée axialement par une plaque radiale 2D également fixée par des vis. Une came de réaction ondulée 4 est réalisée sur la partie 2B du carter.

Le moteur comprend un bloc-cylindres 6 qui est monté à rotation relative autour d'un axe de rotation 10 par rapport à la came 4 et qui comporte une pluralité de cylindres radiaux, susceptibles d'être alimentés en fluide sous pression et à l'intérieur desquels sont montés coulissants les pistons radiaux 14.

Le bloc-cylindres 6 entraîne en rotation un arbre 5 qui coopère avec lui par des cannelures 7. Cet arbre porte une bride de sortie 9.

Le moteur comprend encore un distributeur interne de fluide 16 qui est solidaire du carter vis-à-vis de la rotation autour de l'axe 10. Entre le distributeur 16 et la face axiale interne de la partie 2C du carter sont formées des gorges de distribution, respectivement une première gorge 18, une deuxième gorge 19 et une troisième gorge 20. Les conduits de distribution du distributeur 16 sont répartis en un premier groupe de conduits qui, comme le conduit 21, sont tous reliés à la gorge 18, un deuxième groupe de conduits (non représentés) qui sont reliés à la gorge 19 et un troisième groupe de conduits qui, comme le conduit 22, sont reliés à la gorge 20. La première gorge 18 est reliée à un premier conduit principal 24 auquel sont donc reliés tous les orifices de distribution des conduits de distribution du premier groupe, tels que l'orifice 21A. La troisième gorge 20 est reliée à un deuxième conduit principal 26 auquel sont donc reliés tous les orifices de distribution des conduits du troisième groupe, tels que l'orifice 22A du conduit 22.

Selon le sens de rotation du moteur, les conduits principaux 24 et 26 sont respectivement un conduit d'échappement et un conduit d'alimentation en fluide, ou l'inverse.

Les conduits de distribution débouchent dans une face de distribution 28 du distributeur 16, qui est en appui contre une face de communication 30 du bloc-cylindres. Chaque cylindre 12 a un conduit de cylindre 32 qui débouche dans cette face de communication de telle sorte que, lors de la rotation relative du bloc-cylindres et de la came, les conduits de cylindres sont alternativement en communication avec les conduits de distribution des différents groupes.

Le moteur de la figure 1 comporte encore un dispositif de sélection de la cylindrée qui, en l'espèce, comprend un alésage 40, qui s'étend axialement dans la partie 2C du carter et dans lequel est disposé un tiroir de sélection 42 axialement mobile. L'alésage 40 comprend trois voies de communication, respectivement 44, 46 et 48, qui sont respectivement reliées aux gorges 18, 19 et 20, par des conduits de liaison, respectivement 44', 46' et 48'. Le tiroir 42 est mobile entre deux positions extrêmes à l'intérieur de l'alésage 40 dans lesquelles il fait communiquer les voies 44 et 46 ou les voies 46 et 48 par sa gorge 43.

Par exemple, comme le montre la figure 2, les orifices de distribution, considérés successivement dans le sens de rotation relative entre le bloc-cylindres et le distributeur, comprennent une paire d'orifices 21A, 23A, respectivement reliés aux gorges 18 et 19, et une paire d'orifices 21A, 22A, respectivement reliés aux gorges 18 et 20. Dans la position du sélecteur 42 représentée sur la figure 1, les gorges 19 et 20 communiquent toutes deux avec l'alimentation de fluide. On comprend que, lors de la rotation relative du bloc-cylindres et du distributeur, un orifice de communication 32A est successivement mis à la haute et à la basse pression en communiquant avec les orifices des deux paires précitées. Lorsque, en revanche, le sélecteur 42 est déplacé dans le sens de la flèche F de manière à faire communiquer entre elles les gorges 18 et 19, alors les deux orifices de distribution 21A, 23A de la première paire précitée sont tous les deux mis à la même pression. Cette paire est donc inactivée puisque, lorsqu'un orifice de communication passe de l'un à l'autre des deux orifices de distribution de cette paire, la pression dans le conduit de cylindre raccordé audit orifice de communication ne change pas. En revanche, la paire suivante est active, puisqu'un orifice de communication communiquant respectivement avec les deux orifices 21A, 22A de cette paire est successivement placé à la haute et à la basse pression.

La situation représentée sur la figure 1 est donc une situation de grande cylindrée, tandis que celle dans laquelle le sélecteur 42 est déplacé dans le sens de la flèche F pour faire communiquer les gorges 18 et 19 est une situation de petite cylindrée. Dans une telle situation, les paires d'orifices 21A et 23A sont inactives, tandis que les paires d'orifices 21A et 22A sont actives.

Lorsque le bloc-cylindres se déplace par rapport au distributeur dans le sens de rotation R1 indiqué sur la figure 2, les portions B1 des bords des orifices de distribution constituent des portions d'attaque, par lesquelles commence la mise en communication d'un orifice de communication avec un orifice de distribution, tandis que les portions B2 des bords des orifices de distribution constituent des portions de séparation, par lesquelles cette mise en communication cesse. Bien entendu, lorsque la rotation relative s'effectue dans le sens inverse R2, ce sont les portions B2 qui constituent les portions d'attaque et les portions B1 qui constituent les portions de séparation.

Dans l'exemple de réalisation de la figure 2, les portions d'attaque B1 et les portions de séparation B2 de chaque orifice de distribution (considérées dans le sens de rotation R1) présentent chacune un agencement de bord, comprenant une entaille. On voit que ces entailles sont de dimensions différentes, les entailles 54A des agencements de bord 53A des bords B1 des orifices de distribution 23A et 22A, de même que les entailles 54A des agencements de bord 53A des bords B2 des orifices 21A étant de petites entailles, ces bords ayant donc des petites sections entaillées, tandis que les entailles 54B des agencements de bord 53B des bords B2 des orifices de distribution 23A et 22A, de même que les entailles 54B des agencements de bord 53B des bords B1 des orifices 21A étant de grandes entailles, ces bords ayant donc des grandes sections entaillées.

Dans la mesure où la came et le distributeur sont solidaires en rotation, la position de chaque orifice de distribution par rapport aux lobes de la came est fixe.

Chaque lobe de la came comprend deux rampes, qui présentent chacune une région convexe et une région concave. Sur la figure 4, on voit l'une de ces rampes 50, dont la région convexe, plus proche de l'axe de rotation 10, est désignée par la référence 51, et dont la région concave, moins proche de cet axe, est désignée par la référence 52. Un lobe de came est constitué par cette rampe 50, et par une autre rampe symétrique de la rampe 50 par rapport au rayon R passant par l'axe de rotation du moteur. Le lobe de came adjacent comporte une rampe 50', symétrique de la rampe 50 par rapport au rayon RS.

Un orifice de distribution est associé à chaque rampe de la came. Il existe donc une correspondance angulaire entre chaque orifice de distribution et une rampe de la came. Bien que les orifices de distribution ne se trouvent pas dans un même plan radial que la came, on a illustré sur la figure 4 la correspondance angulaire entre un orifice de distribution 23A et la rampe 50 de la came. Par ailleurs, pour la clarté du dessin, on n'a pas respecté les proportions, les orifices de communication et de distribution étant représentés plus proches de la came que dans la réalité. Globalement, l'orifice 23A est disposé de telle sorte que le cercle inscrit passant par l'extrémité des entailles soit sensiblement symétrique par rapport à un rayon RC de la came qui intersecte cette dernière sensiblement dans une zone d'inflexion entre ses régions convexes 51 et concaves 52.

On voit sur la figure 4 que l'entaille 54A de la portion B1 du bord de l'orifice 23A est une petite entaille, tandis que l'entaille 54B de la portion B2 du bord de l'orifice 23A est une grande entaille. La petite entaille 54A est en correspondance angulaire avec la portion convexe 51 de la came, c'est-à-dire qu'un rayon de la came, s'étendant radialement à partir de l'axe de rotation 10 du moteur et passant par l'entaille 54A, coupe la rampe 50 dans la région convexe 51 de cette dernière. En revanche, l'entaille 54B se trouve en correspondance angulaire avec la région concave 52 de la rampe 50, c'est-à-dire qu'un rayon de la came s'étendant à partir de l'axe de rotation 10 et passant par l'entaille 54B coupe la rampe 50 dans la région concave de cette dernière. On a également représenté sur la figure 4 les différentes positions d'un orifice de communication par rapport à l'orifice de distribution 23A au cours de la rotation relative du bloc-cylindres et du distributeur. On considère par exemple que le bloc-cylindres tourne dans le sens R2 par rapport à la came, sens pour lequel les portions B2 et B1 du bord de l'orifice 23A constituent respectivement la portion d'attaque et la portion de séparation.

Il existe d'abord une position 32A1 de l'orifice de communication 32A dans laquelle cet orifice de communication est isolé de tout orifice de distribution. On voit en effet que, dans cette position, l'orifice 32A est séparé de la pointe de l'entaille 54B de l'orifice 23A par une distance angulaire α1, par exemple de l'ordre de 1° et qu'il est également isolé de l'entaille 54B de l'orifice de distribution 21A précédent. Lors de la rotation du bloc-cylindres par rapport au distributeur dans le sens R2, l'orifice de communication vient peu à peu recouvrir l'entaille 54B de l'orifice 23A et, sur un déplacement angulaire α2, par exemple de l'ordre de 2°, il communique avec l'orifice de distribution 23A seulement par cette entaille 54B, jusqu'à occuper une position 32A2.

Lorsque la rotation dans le sens R2 se poursuit, l'orifice de communication vient recouvrir peu à peu l'ensemble de l'orifice 23A, et il existe une position 32A3, dans laquelle l'orifice de distribution 23A est totalement recouvert par l'orifice de communication, la section de communication entre l'orifice de distribution et l'orifice de communication étant alors maximale.

Lorsque la rotation dans le sens R2 se poursuit, la section de communication diminue et l'orifice de communication atteint une position 32A4 dans laquelle il ne communique plus avec l'orifice de distribution 23A que par l'intermédiaire de l'entaille 54A du bord de cet orifice. Il lui reste alors à parcourir une course angulaire α3, par exemple de l'ordre de 1°, pour que la communication avec l'orifice de distribution 23A cesse totalement. Il reste alors à l'orifice de communication à parcourir une course angulaire α4, par exemple de l'ordre de 1°, avant que ne commence sa communication avec l'orifice de distribution 21A qui est situé après l'orifice de distribution 23A dans le sens de rotation R2, par l'entaille 54A de cet orifice 21A.

Pour la grande entaille 54B, lorsque l'orifice de communication occupe sa position 32A2, la section totale du passage de communication entre cet orifice et l'orifice de distribution 23A est supérieure à la section du passage de communication qui s'établit, par la petite entaille 54A, entre le même orifice de distribution et l'orifice de communication lorsqu'il occupe sa position 32A4.

Le rapport entre ces sections de passage est avantageusement choisi en fonction du rapport entre les volumes de la chambre de travail du cylindre 12 alimenté par l'orifice de communication 32A considéré lorsque l'orifice de communication occupe respectivement ses positions 32A2 et 32A4.

Par exemple, le rapport entre les sections de communication autorisées par les entailles 54B et 54A est proportionnel au rapport entre le volume que présente la chambre de travail du cylindre alimenté par l'orifice 32A lorsque cet orifice est dans sa position 32A2 et le volume de la même chambre de travail lorsque l'orifice 32A est dans sa position 32A4.

On constate que la grande entaille 54B s'étend sur un secteur angulaire α2, mesuré entre deux rayons partant de l'axe du moteur, qui est supérieur au secteur angulaire α3, également mesuré entre deux rayons partant de l'axe du moteur, sur lequel s'étend la petite entaille 54A.

La rampe 50 de la came est reliée à la rampe adjacente 50' par une zone de sommet de came 56, qui s'étend entre la région convexe 51 de la rampe 50 et la région convexe de la rampe 50', et elle est reliée à l'autre rampe qui lui est adjacente, à savoir la rampe 50", par une zone de fond de came 58 qui s'étend entre la région concave 52 de la rampe 50 et la région concave de la rampe 50". Les zones de sommet de came sont celles dans lesquelles la distance radiale de la came à l'axe de rotation est minimale, tandis que les zones de fond de came sont celles dans lesquelles la distance radiale de la came à l'axe de rotation est maximale.

Lorsque l'on considère l'orifice 32A, on constate qu'il parcourt entre sa position 32A1 et sa position 32A2 un déplacement angulaire α1+α2 qui est égal à l'angle α'1 correspondant à une partie du fond de came 58 située d'un côté du rayon de symétrie R. En d'autres termes, pendant la rotation relative du bloc-cylindres et du distributeur, lorsque l'orifice de communication passe de sa position 32A1 à sa position 32A2, le piston du cylindre alimenté par cet orifice de communication coopère avec la zone de fond de came 58. Sur une partie de ce parcours angulaire, correspondant au déplacement angulaire α1, l'orifice 32A est isolé de tout orifice de distribution. Sur la partie restante, correspondant au déplacement α2, il est en communication avec l'orifice de distribution 23A seulement par la rainure 54B.

Lorsqu'un piston coopère avec la zone de fond de came 58, sa course radiale est nulle ou sensiblement nulle. Par exemple, elle est tout au plus sensiblement égale à 0,5 % de l'amplitude de la course du piston entre ses points morts haut et bas. Pour cela, la zone de fond de came 58 est sensiblement un arc de cercle centré sur l'axe de rotation. Ceci signifie que cette zone de fond de came est soit un arc de cercle centré sur l'axe de rotation, soit une région qui, sur toute la distance angulaire 2α'1 qu'elle couvre, présente une distance radiale à l'axe de rotation du moteur qui est sensiblement égale à la distance radiale maximale de la came à l'axe de rotation 10. Dans la mesure où, lorsque l'orifice de communication parcourt le débattement angulaire α1, il est isolé de tout orifice de distribution, la pression dans la chambre de travail du cylindre alimenté par cet orifice reste sensiblement constante pendant ce déplacement. La conformation de la zone de fond de came permet alors d'éviter toute compression notable de fluide dans cette chambre. Sur la partie restante α2 de la course de l'orifice de communication 32A pendant laquelle le piston du cylindre alimenté par cet orifice coopère avec la zone de fond de came 58, ledit orifice de communication communique avec l'orifice de distribution seulement par l'entaille 54B. On profite de cette partie restante, sur laquelle le piston n'a pas à effectuer de déplacement radial, pour faire varier "en douceur" la pression dans la chambre de travail de ce piston par la communication opérée par l'entaille 54B. En l'espèce, l'orifice 23A étant relié à l'échappement de fluide, la pression diminue alors très progressivement dans la chambre de travail, jusqu'à atteindre une valeur proche ou égale à la pression de l'orifice 23A lorsque l'orifice de communication aura dépassé sa position 32A2 dans le sens de rotation R2, auquel cas le piston du cylindre alimenté par cet orifice coopérera avec la rampe 50 et se déplacera radialement vers l'axe de rotation du moteur.

L'angle α'2 sur lequel s'étend la partie de la zone de sommet de came 56 située d'un côté du rayon de symétrie RS, correspond au parcours décrit par l'orifice de communication 32A entre sa position 32A4 et sa position 32A5, dans laquelle il est prêt à aborder l'orifice de distribution 21A qui suit l'orifice 23A dans le sens R2, par la petite entaille 54A de cet orifice de distribution 21A. Ceci signifie que l'orifice de communication se déplace entre ses positions 32A4 et 32A5 pendant que le piston du cylindre alimenté par cet orifice coopère avec la zone de sommet de came 56. Au cours de ce déplacement, sur le parcours α3, l'orifice de communication 32A continue de communiquer avec l'orifice de distribution 23A, mais seulement par la petite rainure 54A, puis, sur le parcours α4, il est isolé de tout orifice de distribution. La zone de sommet de came 56 décrit sensiblement un arc de cercle centré sur l'axe de rotation. Elle peut soit former réellement un tel arc de cercle, soit présenter, sur toute la distance angulaire 2α'2 qu'elle couvre, une distance radiale à l'axe de rotation du moteur qui est sensiblement égale à la distance radiale minimale de la came à l'axe de rotation 10, en s'écartant par exemple de cette distance radiale tout au plus d'environ 0,5 %.

Comme c'est le cas pour les zones de fond de came 58, on profite de cette situation dans laquelle le piston alimenté par l'orifice de communication 32A n'a pas à effectuer un déplacement radial notable, pour ouvrir "en douceur" la liaison entre cet orifice et l'orifice de distribution 21A suivant.

Sur la figure 3, on voit la position d'un orifice de communication 32A entre deux orifices de distribution, 23A et 21A. On voit que les entailles 54B sont plus longues que les entailles 54A, c'est-à-dire qu'elles s'étendent sur des débattements angulaires α2 (voir figure 4) plus grands que ceux (α3) sur lesquels s'étendent les entailles 54A. Les entailles 54B sont également légèrement plus profondes que les entailles 54A.

Pour réaliser les entailles, on peut partir d'un orifice parfaitement circulaire et appliquer une fraise qui s'étend dans un plan diamétral de cet orifice et qui est déplacée axialement par rapport à ce dernier. Si la fraise est circulaire, avec un diamètre légèrement décalé par rapport à l'axe de l'orifice considéré, on peut ainsi réaliser les entailles 54B plus grandes et plus profondes que les entailles 54A.

Sur les figures qui viennent d'être décrites, les orifices de distribution sont circulaires, exception faite des entailles 54A et 54B. On peut toutefois choisir des orifices de distribution de formes différentes. Ainsi, la figure 5 montre un orifice de communication 32A qui est circulaire, disposé entre deux orifices de distribution, respectivement 123A et 121A, qui sont non circulaires. En effet, pour ces orifices de distribution, la portion d'attaque (B2, si le bloc-cylindres tourne dans le sens R2 par rapport au distributeur et B1, si le sens de cette rotation relative est R1), de même que la portion de séparation (B1 si le sens de rotation relatif est R2 et B2 si le sens de rotation relatif est R1) sont toutes deux globalement convexes, vues depuis l'intérieur de l'orifice. Globalement, exception faite des agencements de bord 53'A et 53'B qui présentent les entailles 54A et 54B précédemment décrites, les portions d'attaque et les portions de séparation forment des arcs de cercles qui, lors du déplacement relatif du distributeur et du bloc-cylindres, viennent recouvrir le bord d'un orifice de communication, lorsque ce dernier occupe une position correspondant à la position 32A2 ou à la position 32A4 représentée sur la figure 4.

Ainsi, les orifices de distribution présentent globalement les formes décrites dans la demande de brevet FR-A-2 587 761.

Cette disposition permet, une fois que la communication a été établie par les entailles 54A ou 54B, et lorsque la rotation relative entre le distributeur et le bloc-cylindres continue, d'augmenter très rapidement la section de communication entre les orifices de distribution et les orifices de communication. Ainsi, grâce aux entailles, on évite les effets de choc précités mais, grâce à la forme particulière des orifices de distribution, on permet ensuite une communication très rapide, de sorte que l'on améliore le rendement du moteur.

Sur la figure 5, l'orifice de communication 32A a une section sensiblement circulaire, et la forme convexe précitée des bords des orifices des distributions 121A et 123A est celle qui permet de faire augmenter le plus rapidement la communication entre l'orifice de communication et les orifices de distribution, après une première communication par l'intermédiaire des entailles 54A et 54B.

De manière générale, il est avantageux que la portion d'attaque et la portion de séparation des orifices de distribution présentent des formes sensiblement complémentaires des formes que présentent les bords des orifices de communication par lesquels s'ouvre ou se ferme la communication entre les orifices de distribution et les orifices de communication.

La figure 6 montre un orifice de distribution 221A disposé, au cours de la rotation relative du bloc-cylindres et du distributeur, entre deux orifices de communication, respectivement 32A et 32'A, en étant simultanément isolé de ces deux orifices.

Sur la figure 6, pour la clarté du dessin, on a indiqué les arcs de cercles C1 et C2 entre lesquels sont délimités les orifices de communication et de distribution. Si le sens de rotation relatif du bloc-cylindres et du distributeur est tel que le bloc-cylindres tourne dans le sens R1 par rapport au distributeur, alors l'entaille 254A est disposée sur la portion d'attaque B1 du bord de l'orifice de distribution 221A, tandis que l'entaille 254B est disposée sur la portion de séparation B2 du bord de cet orifice. On voit que les entailles 254A et 254B des agencements de bord 253A et 253B sont disposées à des distances radiales différentes de l'axe de rotation.

Plus précisément, la distance de la petite entaille 254A à l'axe de rotation du moteur est inférieure à la distance de la grande entaille 254B à cet axe et le secteur angulaire sur lequel la grande entaille limite la communication entre les orifices est plus grand que le secteur angulaire de la petite entaille. Ceci permet, lors de la rotation relative entre le bloc-cylindres de distributeur, de faire en sorte que le laps de temps pendant lequel l'orifice de distribution 221A communique avec l'orifice de communication 32A seulement par l'entaille 254B soit plus grand que celui pendant lequel l'orifice de distribution communique avec l'orifice de communication 32'A seulement par l'entaille 254A. De plus, la longueur de l'entaille 254B, mesurée tangentiellement par rapport à l'axe de rotation du moteur, est plus importante que celle de l'entaille 254A.

Dans l'exemple de la figure 6, les entailles 254A et 254B présentent toutes deux sensiblement la même épaisseur e, mesurée selon un rayon passant par l'axe de rotation du moteur.

La figure 7 se différencie de la figure 6 seulement en ce que l'entaille 254'B de la portion de séparation B2 de l'orifice de distribution 221A est légèrement différente de l'entaille 254B. En effet, l'entaille 254'B de l'agencement de bord 253'B présente une épaisseur maximale e1, mesurée selon un rayon passant par l'axe de rotation, qui est supérieure à l'épaisseur e, mesurée également selon un rayon passant par l'axe de rotation, de l'entaille 254A de l'agencement de bord 253A. Par exemple, l'épaisseur e1 est sensiblement égale au double de l'épaisseur e. Ainsi, la grande entaille 254'B forme une ouverture plus grande que la petite entaille 254A.

Sur les figures 6 et 7, l'orifice de distribution 221A est oblong, sa plus grande dimension étant mesurée selon un rayon passant par l'axe de rotation.

Sur la figure 8, l'orifice de distribution 321A présente, en considérant que le bloc-cylindres tourne dans le sens R1 par rapport à la came, une portion de séparation B2 dont l'agencement de bord 353B comporte une entaille 354B de section supérieure à celle de l'entaille 354A de l'agencement de bord 353A de la portion d'attaque B1. La portion de séparation B2 de l'orifice de distribution a sensiblement la forme d'un arc de cercle dont le centre est situé à l'intérieur de cet orifice.

L'entaille 354A est par exemple analogue à l'entaille 254A des figures 6 et 7. Cette portion d'attaque B1 présente une forme sensiblement complémentaire de celle du bord C de l'orifice de communication 32'A par laquelle la communication entre l'orifice de communication et l'orifice de distribution s'ouvre lorsque le bloc-cylindres tourne dans le sens de rotation R1 par rapport au distributeur. C'est également par ce bord C que se ferme la communication entre l'orifice de distribution et l'orifice de communication 32'A lorsque le bloc-cylindres tourne par rapport au distributeur dans le sens R2 opposé au sens R1. La portion d'attaque B1 est convexe, lorsqu'on la considère depuis l'intérieur de l'orifice de distribution 321A. Elle présente sensiblement la forme d'un arc de cercle apte à recouvrir l'arc de cercle formé par la portion C1 de l'orifice de communication 32'A. Ainsi, dans le sens de rotation R1, la communication entre l'orifice de distribution 321A et l'orifice de communication 32'A se fait d'abord par une section très faible, due à l'entaille 354A, puis elle augmente très rapidement en raison de la forme de la portion d'attaque B1.

Dans le sens inverse de rotation R2, on constate que du fait de la forme du bord B2 une partie seulement de l'entaille 354B va permettre la communication par une section limitée entre les orifices 321A et 32A avant que ne s'établisse la communication franche entre les orifices. La section de cette partie de l'entaille 354B est plus grande que la section de l'entaille 354A.

Bien entendu, on pourrait équiper des orifices de distribution ayant globalement la même forme que l'orifice 321A d'entailles analogues à l'une quelconque des entailles 54A, 54B, ou 254A, 254B précédemment évoquées.

Sur la figure 9, l'orifice de distribution 421A a globalement la forme d'un cercle exception faite de ses entailles. On voit que les entailles 454A de l'agencement de bord 453A de sa portion d'attaque B1 et 454B de l'agencement de bord 453B de sa portion de séparation B2 (dans le sens de rotation R1) sont situées à des distances radiales différentes de l'axe de rotation du moteur. Sur les figures 6 à 8, la petite entaille 254A ou 354A est sensiblement située sur un arc de cercle, centré sur l'axe de rotation du moteur et passant par les centres géométriques des orifices de communication 32A et 32'A, tandis que la grande entaille 2548, 254'B ou 354B est située au-delà de cet arc de cercle, en s'éloignant de l'axe de rotation.

Sur la figure 9, la « petite » entaille 454A est l'entaille de plus grande longueur et est située au-delà d'un arc de cercle A, passant par les centres géométriques des orifices de communication 32A et 32'A et centrée sur l'axe de rotation, tandis que la « grande » entaille 454B est l'entaille la plus courte et est située en-deça de cet arc de cercle. Les entailles 454A et 454B présentent des sections identiques.

Cette disposition de l'entaille 454A de plus grande longueur permet de limiter le volume de fluide traversant l'entaille sur la petite partie de sa longueur en communication avec l'orifice de communication, avant que ne s'établisse la communication franche avec le bord même de l'orifice de distribution. Cette limitation du volume est due à la perte de charge générée par la grande longueur de restriction que réalise cette entaille. L'entaille 454B de plus petite longueur est utilisée sur toute sa longueur sur le même secteur angulaire centré sur l'axe de rotation que celui de la communication limitée de la longue entaille 454A avec l'orifice de communication avant que ne s'établisse la communication franche avec le bord même de l'orifice de distribution. L'entaille 454B autorise donc le passage d'un plus grand volume de compensation de pression.

L'intérêt de cette disposition est de conserver les orifices de communication et de distribution circulaires des distributeurs standards (sans entailles) et de réaliser en plus les entailles définies pour chaque application en fonction des pressions de travail, des vitesses de rotation et des volumes des chambres de travail aux points morts haut et bas.

Dans l'exemple qui vient d'être décrit, les bords de tous les orifices de distribution présentent des entailles, respectivement sur leurs portions d'attaque et sur leurs portions de séparation.

De plus, comme on le voit sur la figure 2, les grandes entailles 54B ont toutes la même taille, tandis que les petites entailles 54A ont toutes la même taille.

On pourrait choisir que seuls certains orifices de distribution aient leurs bords pourvus d'entailles ou bien l'on pourrait choisir que, pour certains orifices de distribution, les entailles aient des dimensions données, inférieures à celles des entailles d'autres orifices de distribution.

En particulier, on a indiqué en décrivant les figures 1 et 2 que le moteur représenté comporte deux cylindrées actives de fonctionnement, soit une grande cylindrée dans laquelle chaque paire d'orifices de distribution consécutifs (21A, 23A ; 21A, 22A) comprend un orifice (22A ou 23A) raccordé à l'alimentation de fluide et un orifice (21A) raccordé à l'échappement de fluide. Pour le moteur de la figure 1, cette grande cylindrée est obtenue lorsque le sélecteur 42 est dans la position représentée.

Le moteur comprend également une petite cylindrée active de fonctionnement dans laquelle certaines paires d'orifices de distribution consécutifs (21A, 22A) sont actives et comprennent un orifice (22A) raccordé à l'alimentation de fluide et un orifice (21A) raccordé à l'échappement de fluide, tandis que d'autres paires d'orifices de distribution (21A, 23A) sont inactives et comprennent deux orifices mis à la même pression.

Lorsque le moteur fonctionne en petite cylindrée active de fonctionnement, pour un même débit de fluide d'alimentation, sa vitesse est plus grande que lorsqu'il fonctionne en grande cylindrée. En revanche, il délivre un couple plus faible en petite cylindrée.

Les phénomènes de chocs ou de claquements évoqués précédemment sont encore plus sensibles lorsque le moteur fonctionne de grande vitesse. Pour cette raison, on peut prévoir que seuls les bords des orifices de distribution des paires actives en petite cylindrée présentent des agencements de bord ayant des entailles. Comme précédemment décrit, ces entailles comprennent alors des petites entailles du type des entailles 54A et des grandes entailles du type des entailles 54B, selon leurs positions respectives par rapport aux régions convexe et concave de chaque rampe de came.

De manière alternative, on peut prévoir que les bords des orifices de distribution des paires actives en petite cylindrée présentent des agencements de bord ayant des sections entaillées plus grandes que celles des agencements de bord des orifices de distribution des paires inactives en petite cylindrée. Ainsi, les agencements de bord des orifices de distribution des paires actives en petite cylindrée comprennent une petite entaille et une grande entaille respectivement disposées en correspondance angulaire avec une zone convexe et avec une zone concave de la came, tandis que les agencements de bord des orifices des paires inactives en petite cylindrée comprennent également une petite entaille et une grande entaille respectivement situées en regard d'une zone convexe et d'une zone concave de la came, mais ces entailles des orifices inactifs en petite cylindrée sont plus petites que celles des orifices actifs en petite cylindrée.

Sur les figures décrites précédemment, chaque agencement de bord d'un orifice de distribution présente une seule entaille et les petites ou grandes sections entaillées sont obtenues par le choix d'une petite ou d'une grande entaille.

Sur la figure 10, les agencements de bord 553A et 553B de l'orifice de distribution 521A comprennent des entailles similaires mais en nombres différents. L'agencement de bord 553A comprend ainsi une entaille 554A, tandis que l'agencement de bord 553B comprend deux entailles, 554B et 554'B.

L'unique entaille 554A définit donc, pour l'agencement 553A, une plus petite section entaillée que celle que définissent, pour l'agencement 553B, les deux entailles 554B et 554'B.

Ces entailles peuvent être réalisées avec un même outil, que l'on déplace convenablement par rapport à l'orifice 521A.

## Revendications

1. Moteur hydraulique à pistons radiaux comprenant une came (4) et un bloc-cylindres (6) aptes à tourner l'un par rapport à l'autre autour d'un axe de rotation (10), le bloc-cylindres présentant des cylindres radiaux (12) reliés par des conduits de cylindres (32) à des orifices de communication (32A) situés dans une face de communication (30) du bloc-cylindres qui est perpendiculaire à l'axe de rotation, des pistons (14) montés coulissants dans les cylindres étant aptes à coopérer avec la came (4), cette dernière présentant plusieurs lobes ayant chacun deux rampes (50) qui comprennent chacune une région convexe (51) et une région concave (52), le moteur comprenant, en outre, un distributeur de fluide (16) présentant une face de distribution (28), qui est perpendiculaire à l'axe de rotation et qui est apte à être en appui contre la face de communication (30) du bloc-cylindres, cette face de distribution présentant des orifices de distribution (21A, 22A, 23A) comprenant des orifices aptes à être reliés à une alimentation de fluide (24) et des orifices aptes à être reliés à un échappement de fluide (26), le distributeur de fluide étant solidaire en rotation de la came de sorte qu'une rampe de la came corresponde à chaque orifice de distribution, lesdits orifices de distribution étant aptes à communiquer les uns après les autres avec les orifices de communication au cours de la rotation relative du bloc-cylindres (6) et du distributeur (16), le bord de chaque orifice de distribution ayant une portion d'attaque (B1) par laquelle la communication entre l'orifice de distribution et les orifices de communication s'ouvre au cours de la rotation relative entre le bloc-cylindres et le distributeur dans un sens de rotation relative donné (R1), ainsi qu'une portion de séparation (B2) par laquelle la communication entre l'orifice de distribution et les orifices de communication se ferme au cours de la rotation relative entre le bloc-cylindres et le distributeur dans le même sens de rotation relative (R1),
la portion d'attaque et la portion de séparation (B1, B2) du bord d'au moins certains orifices de distribution (21A, 22A, 23A) présentant chacune un agencement de bord (53A, 53B ; 53'A, 53'B ; 253A, 253B ; 253'A, 253'B ; 353A, 353B ; 453A, 453B ; 553A, 553B) comportant au moins une entaille, **caractérisé en ce que** lesdits agencements de bord d'un orifice de distribution sont différents, l'agencement de bord d'un orifice de distribution qui est disposé en correspondance angulaire avec la région convexe (51) de la rampe (50) de la came (4) correspondant à l'orifice de distribution (21A) considéré étant apte à permettre le passage d'un volume de fluide de compensation de pression entre un orifice de communication et l'orifice de distribution plus petit que le volume de fluide de compensation de pression dont l'agencement de bord du même orifice de distribution qui est disposé en correspondance angulaire avec la région concave (52) de ladite rampe (50) est apte à permettre le passage.

2. Moteur selon la revendication 1, **caractérisé en ce que**, pour au moins certains orifices de distribution (121A, 123A), la portion d'attaque et la portion de séparation présentent des formes sensiblement complémentaires des formes qui présentent les bords des orifices de communication (32A) par lesquels s'ouvre ou se ferme la communication entre les orifices de distribution et les orifices de communication.

3. Moteur selon la revendication 2, **caractérisé en ce que**, pour chaque orifice de distribution (121A, 123A), la portion d'attaque et la portion de séparation (B1, B2) sont globalement convexes, vues depuis l'intérieur de l'orifice.

4. Moteur hydraulique selon l'une quelconque des revendications 1 à 3, **caractérisé en ce que** l'agencement de bord (253A ; 353A ; 453A ; 553A) de la portion d'attaque (B1) d'au moins un orifice de distribution (221A ; 321A ; 421A ; 521A) comporte au moins une entaille (254A ; 354A ; 454A ; 554A) qui, par rapport à une entaille (254B ; 254'B ; 354B ; 454B ; 554B) de l'agencement de bord (253B ; 353B ; 453B ; 553B) de la portion de séparation (B2) du bord dudit orifice de distribution est disposée à une distance radiale différente de l'axe de rotation.

5. Moteur selon la revendication 4, **caractérisé en ce que**, pour les agencements de bord d'au moins un orifice de distribution (221A ; 321A ; 421A), la distance d'une entaille de petite longueur (254A ; 354A ; 454B) à l'axe de rotation est inférieure à la distance d'une entaille de grande longueur (254B ; 254'B ; 354B ; 454B) à l'axe de rotation.

6. Moteur selon l'une quelconque des revendications 1 à 5, **caractérisé en ce que**, pour au moins un orifice de distribution (21A ; 123A ; 221A ; 321A), l'agencement de bord (53B ; 53'B ; 253B ; 253'B ; 353B) qui est disposé en correspondance angulaire avec la région concave (52) de ladite rampe (50) comprend au moins une entaille (54B ; 254B ; 254'B ; 354B) qui s'étend sur un secteur angulaire (α2) mesuré entre deux rayons partant de l'axe de rotation (10), qui est plus grand que le secteur angulaire (α3), mesuré de la même manière, sur lequel s'étend l'entaille (54A ; 254A ; 354A) qui est disposée en correspondance angulaire avec la région convexe (51) de la rampe (50).

7. Moteur selon l'une quelconque des revendications 1 à 6, **caractérisé en ce que**, pour au moins un orifice de distribution, l'agencement de bord (253'B ; 353B ; 553B) qui est disposé en correspondance angulaire avec la région concave (52) de ladite rampe (50) a une section entaillée plus grande que celle de l'agencement de bord (253A; 353A; 553A) qui est disposé en correspondance angulaire avec la région convexe (51) de la rampe (50).

8. Moteur selon l'une quelconque des revendications 1 à 7, **caractérisé en ce que**, les agencements de bord (53A ; 53B ; 253A ; 253B ; 253'A; 253'B ; 353A; 353B; 453A; 453B) d'au moins un orifice de distribution présentent chacun le même nombre d'entailles, la ou les entailles de l'un de ces agencements de bord étant différente(s) de celle(s) de l'autre agencement de bord.

9. Moteur selon l'une quelconque des revendications 1 à 7, **caractérisé en ce que** les agencements de bord (553A ; 553B) d'au moins un orifice de distribution (521A) présentent chacun des entailles similaires, le nombre d'entailles (554A) de l'un de ces agencements de bord (553A) étant différent du nombre d'entailles (554B, 554'B) de l'autre agencement de bord (553B).

10. Moteur selon l'une quelconque des revendications 1 à 9, **caractérisé en ce que** deux rampes adjacentes (50, 50' ; 50, 50") de la came sont reliées entre elles soit par une zone de sommet de came (56) s'étendant entre leurs régions convexes (51) respectives, soit par une zone de fond de came (58) s'étendant entre leurs régions concaves (52) respectives, **en ce que** lesdites zones de sommet de came et de fond de came sont sensiblement des arcs de cercles centrés sur l'axe de rotation, de telle sorte que lorsque les pistons coopèrent avec lesdites zones, leurs courses radiales sont sensiblement nulles et **en ce que** les orifices de distribution (21A, 22A, 23A) et les orifices de communication (32A) présentent des dimensions telles que, au cours de la rotation relative du bloc-cylindres (6) et du distributeur (16), chaque orifice de distribution reste momentanément isolé de tout orifice de communication.

11. Moteur selon la revendication 10, **caractérisé en ce que** les zones de sommet de came (56) s'étendent sur des secteurs angulaires (α'2 + α'2), mesurés chacun entre deux rayons partant de l'axe de rotation (10), qui sont inférieurs aux secteurs angulaires (α'1 + α'1), mesurés de la même manière, sur lesquels s'étendent les zones de fond de came (58).

12. Moteur selon l'une quelconque des revendications 1 à 11, ayant deux cylindrées actives de fonctionnement, soit une grande cylindrée dans laquelle chaque paire d'orifices de distribution consécutifs (21A, 22A ; 21A, 23A) comprend un orifice (22A, 23A) raccordé à l'alimentation de fluide (26) et un orifice (21A) raccordé à l'échappement de fluide (24), ainsi qu'une petite cylindrée dans laquelle certaines paires (21A, 22A) d'orifices de distribution consécutifs sont actives et comprennent un orifice (22A) raccordé à l'alimentation de fluide (26) et un orifice (21A) raccordé à l'échappement de fluide (24), tandis que d'autres paires d'orifices de distribution sont inactives et comprennent deux orifices (21A, 23A) mis à la même pression, **caractérisé en ce que** seuls les bords des orifices de distribution des paires actives en petite cylindrée présentent des entailles.

13. Moteur selon l'une quelconque des revendications 1 à 11, ayant deux cylindrées actives de fonctionnement, soit une grande cylindrée dans laquelle chaque paire d'orifices de distribution consécutifs (21A, 22A ; 21A, 23A) comprend un orifice (22A, 23A) raccordé à l'alimentation de fluide (26) et un orifice raccordé à l'échappement de fluide (24), ainsi qu'une petite cylindrée dans laquelle certaines paires (21A, 22A) d'orifices de distribution consécutifs sont actives et comprennent un orifice (21A) raccordé à l'alimentation de fluide (26) et un orifice (21A) raccordé à l'échappement de fluide (24), tandis que d'autres paires d'orifices de distribution sont inactives et comprennent deux orifices (21A, 23A) mis à la même pression, **caractérisé en ce que** les bords des orifices de distribution des paires actives en petite cylindrée présentent des agencement de bord ayant des sections entaillées plus grandes que celles des agencements de bord des orifices de distribution des paires inactives en petite cylindrée.

## Claims

1. A hydraulic motor having radial pistons, and comprising a cam (4) and a cylinder block (6) that are suitable for turning relative to each other about an axis of rotation (10), the cylinder block having radial cylinders (12) connected via cylinder ducts (32) to communication orifices (32A) situated in a communication face (30) of the cylinder block that is perpendicular to the axis of rotation, pistons (14) mounted to slide in the cylinders being suitable for co-operating with the cam (4), which cam is provided with a plurality of lobes, each of which has two ramps (50), each of which has a convex region (51) and a concave region (52), the motor further comprising a fluid distributor (16) having a distribution face (28) that is perpendicular to the axis of rotation and that is suitable for being in abutment against the communication face (30) of the cylinder block, said distribution face being provided with distribution orifices (21A, 22A, 23A) comprising orifices suitable for being connected to a fluid feed (24) and orifices suitable for being connected to a fluid discharge (26), the fluid distributor being constrained to rotate with the cam, so that there is one ramp of the cam that corresponds to each distribution orifice, said distribution orifices being suitable for communicating one after another with the communication orifices while the cylinder block (6) and the distributor (16) are turning relative to each other, the edge of each distribution orifice having a leading portion (B1) via which communication between the distribution orifice and the communication orifices opens while the cylinder block and the distributor are turning relative to each other in a given direction of relative rotation (R1), and a trailing portion (B2) via which communication between the distribution orifice and the communication orifices closes while the cylinder block and the distributor are turning relative to each other in the same direction of relative rotation (R1); each leading portion and each trailing portion (B1, B2) of the edges of at least certain distribution orifices (21A, 22A, 23A) having an edge arrangement (53A, 53B; 53'A, 53'B; 253A, 253B; 253'A, 253'B; 353A, 353B; 453A, 453B; 553A, 553B) provided with at least one notch,
said hydraulic motor being **characterised in that** said edge arrangements of a distribution orifice are different, the edge arrangement of a distribution orifice which is disposed in angular correspondence with the convex region (51) of the ramp (50) of the cam (4) corresponding to the distribution orifice (21A) in question being suitable for allowing a pressure-compensating volume of fluid to pass through between a communication orifice and the distribution orifice that is smaller than the pressure-compensating volume of fluid that is allowed to pass by the edge arrangement of the same distribution orifice that is disposed in angular correspondence with the concave region (52) of said ramp (50).

2. A motor according to claim 1, **characterised in that**, for at least certain distribution orifices (121A, 123A), the leading portion and the trailing portion have shapes that are substantially complementary to the shapes of the edges of the communication orifices (32A) via which the communication between the distribution orifices and the communication orifices open.

3. A motor according to claim 2, **characterised in that**, for each distribution orifice (121A, 123A), the leading portion and the trailing portion (B1, B2) are substantially convex, as seen from the inside of the orifice.

4. A hydraulic motor according to any one of claims 1 to 3, **characterised in that** the edge arrangement (253A; 353A; 453A; 553A) of the leading portion (B1) of at least one distribution orifice (221A; 321A; 421A; 521A) is provided with at least one notch (254A; 354A; 454A; 554A) which, relative to a notch (254B; 254'B; 354B; 454B; 554B) in the edge arrangement (253B; 353B; 453B; 553B) of the trailing portion (B2) of the edge of said distribution orifice is disposed at a different radial distance from the axis of rotation.

5. A motor according to claim 4, **characterised in that**, for the edge arrangements of at least one distribution orifice (211A; 321A; 421A), the distance from a short notch (254A; 354A; 454B) to the axis of rotation is smaller than the distance from a long notch (254B; 254'B; 354B; 454B) to the axis of rotation.

6. A motor according to any one of claims 1 to 5, **characterised in that**, for at least one distribution orifice (21A; 123A; 221A; 321A), the edge arrangement (53B; 53'B; 253B; 253'B; 353B) that is disposed in angular correspondence with the concave region (52) of said ramp (50) is provided with at least one notch (54B; 254B; 254'B; 354B) which extends over an angular sector (α2), as measured between two radii extending from the axis of rotation (10), that is larger than the angular sector (α3), as measured in the same way, over which the notch (54A; 254A; 354A) which is disposed in angular correspondence with the convex region (51) of the ramp (50) extends.

7. A motor according to any one of claims 1 to 6, **characterised in that**, for at least one distribution orifice, the edge arrangement (253'B; 353B; 553B) which is disposed in angular correspondence with the concave region (52) of said ramp (50) has a notch section that is larger than the notch section of the edge arrangement (253A; 353A; 553A) that is disposed in angular correspondence with the convex region (51) of the ramp (50).

8. A motor according to any one of claims 1 to 7, **characterised in that**, each of the edge arrangements (53A; 53B; 253A; 253B; 253'A; 353'B; 353A; 353B; 453A; 453B) of at least one distribution orifice has the same number of notches, the notch or notches in one of the edge arrangements being different from the notch or notches in the other edge arrangement.

9. A motor according to any one of claims 1 to 7, **characterised in that** each of the edge arrangements (553A; 553B) of at least one distribution orifice (521A) has a similar notch or similar notches, the number of notches (554A) in one of the edge arrangements (553A) being different from the number of notches (554B, 554'B) in the other edge arrangement (553B).

10. A motor according to any one of claims 1 to 9, **characterised in that** two adjacent ramps (50, 50'; 50, 50") of the cam are connected together either via a cam crest zone (56) extending between their respective convex regions (51), or via a cam trough zone (58) extending between their respective concave regions (52), **in that** said cam crest zone and said cam trough zone are substantially circular arcs centred on the axis of rotation, so that when the pistons are co-operating with said zones, their radial strokes are substantially zero, and **in that** the distribution orifices (21A, 22A, 23A) and the communication orifices (32A) have dimensions such that, while the cylinder block (6) and the distributor (16) are rotating relative to each other, each distribution orifice remains momentarily isolated from any communication orifice.

11. A motor according to claim 10, **characterised in that** the cam crest zones (56) extend over angular sectors (α'2 + α'2), as each measured between two radii extending from the axis of rotation (10), that are smaller than the angular sectors (α'1 + α'1), as measured in the same way, over which the cam trough zones (58) extend.

12. A motor according to any one of claims 1 to 11, having two active operating cubic capacities, namely a large cubic capacity in which each pair of consecutive distribution orifices (21A, 22A; 21A, 23A) comprises one orifice (22A, 23A) connected to the fluid feed (26), and one orifice (21A) connected to the fluid discharge (24), and a small cubic capacity in which certain pairs (21A, 22A) of consecutive distribution orifices are active and each of them comprises one orifice (22A) connected to the fluid feed (26) and one orifice (21A) connected to the fluid discharge (24), whereas other pairs of distribution orifices are inactive and each of them comprises two orifices (21A, 23A) connected to the same pressure, said motor being **characterised in that** only the edges of the distribution orifices of the pairs that are active in the small cubic capacity are provided with notches.

13. A motor according to any one of claims 1 to 11, having two active operating cubic capacities, namely a large cubic capacity in which each pair of consecutive distribution orifices (21A, 22A; 21A, 23A) comprises one orifice (22A, 23A) connected to the fluid feed (26) and one orifice connected to the fluid discharge (24), and a small cubic capacity in which certain pairs (21A, 22A) of consecutive distribution orifices are active, and each of them comprises one orifice (21A) connected to the fluid feed (26) and one orifice (21A) connected to the fluid discharge (24), whereas other pairs of distribution orifices are inactive, and each of them comprises two orifices (21A, 23A) connected to the same pressure, said motor being **characterised in that** the edges of the distribution orifices of the pairs that are active in the small cubic capacity have edge arrangements that have notch sections that are larger than the notch sections of the edge arrangements of the distribution orifice that are inactive in the small cubic capacity.

## Patentansprüche

1. Hydraulischer Radialkolbenmotor mit einer Nockenscheibe (4) und einem Zylinderblock (6), die sich bezüglich einander um eine Drehachse (10) zu drehen vermögen, wobei der Zylinderblock Radialzylinder (12) umfasst, die durch Zylinderleitungen (32) mit Verbindungsöffnungen (32A) verbunden sind, welche in einer Verbindungsseite (30) des Zylinderblocks angeordnet sind, die senkrecht zur Drehachse ist, wobei die in den Zylindern gleitend montierten Kolben (14) mit der Nockenscheibe (4) zusammenzuwirken vermögen, wobei Letztere mehrere Bögen mit jeweils zwei Rampen (50) aufweist, die jeweils einen konvexen (51) und einen konkaven (52) Bereich umfassen, wobei der Motor ferner einen Fluidverteiler (16) umfasst, der eine Verteilerseite (28) aufweist, die senkrecht zur Drehachse verläuft und an der Verbindungsseite (30) des Zylinderblocks anzuliegen vermag, wobei diese Verteilerseite Verteileröffnungen (21A, 22A, 23A) mit an einen Fluidzulauf (24) anschließbaren Öffnungen und mit an einen Fluidauslass (26) anschließbaren Öffnungen aufweist, wobei der Fluidverteiler mit der Nockenscheibe solchermaßen drehfest verbunden ist, dass jeder Verteileröffnung eine Rampe der Nockenscheibe entspricht, wobei die Verteileröffnungen während der relativen Drehung des Zylinderblocks (6) und des Verteilers (16) nacheinander mit den Verbindungsöffnungen verbunden zu werden vermögen, wobei der Rand jeder Verteileröffnung ein Eingriffsstück (B1) hat, durch das sich die Verbindung zwischen der Verteileröffnung und den Verbindungsöffnungen während der relativen Drehung zwischen dem Zylinderblock und dem Verteiler in einer gegebenen relativen Drehrichtung (R1) öffnet, sowie ein Trennstück (B2), durch das sich die Verbindung zwischen der Verteileröffnung und den Verbindungsöffnungen während der relativen Drehung zwischen dem Zylinderblock und dem Verteiler in derselben relativen Drehrichtung (R1) schließt, wobei das Eingriffsstück und das Trennstück (B1, B2) des Rands wenigstens einiger Verteileröffnungen (21A, 22A, 23A) jeweils eine Randanordnung (53A, 53B; 53'A, 53'B; 253A, 253B; 253'A, 253'B; 353A, 353B; 453A, 453B; 553A, 553B) mit wenigstens einem Einschnitt aufweisen,
**dadurch gekennzeichnet, dass** die Randanordnungen einer Verteileröffnung unterschiedlich sind, wobei die Randanordnung einer Verteileröffnung, die in Winkelübereinstimmung mit dem der betreffenden Verteileröffnung (21A) entsprechenden konvexen Bereich (51) der Rampe (50) der Nockenscheibe (4) angeordnet ist, den Durchlass eines Fluidvolumens zum Druckausgleich zwischen einer Verbindungsöffnung und der Verteileröffnung zu gestatten vermag, das geringer ist als das Druckausgleichsfluidvolumen, dessen Durchlass die Randanordnung derselben Verteileröffnung, die in Winkelübereinstimmung mit dem konkaven Bereich (52) der Rampe (50) angeordnet ist, zu gestatten vermag.

2. Motor nach Anspruch 1,
**dadurch gekennzeichnet, dass** das Eingriffsstück und das Trennstück bei wenigstens einigen Verteileröffnungen (121A, 123A) Formen aufweisen, die zu den Formen, welche die Ränder der Verbindungsöffnungen (32A) haben, durch die sich die Verbindung zwischen den Verteileröffnungen und den Verbindungsöffnungen öffnet oder schließt, im Wesentlichen komplementär sind.

3. Motor nach Anspruch 2,
**dadurch gekennzeichnet, dass** das Eingriffsstück und das Trennstück (B1, B2) bei jeder Verteileröffnung (121A, 123A) vom Inneren der Öffnung aus betrachtet allgemein konvex sind.

4. Hydraulikmotor nach einem der Ansprüche 1 bis 3,
**dadurch gekennzeichnet, dass** die Randanordnung (253A; 353A; 453A; 553A) des Eingriffsstücks (B1) wenigstens einer Verteileröffnung (221A; 321A; 421A; 521A) wenigstens einen Einschnitt (254A; 354A, 454A; 554A) aufweist, der bezogen auf einen Einschnitt (254B; 254'B; 354B; 454B; 554B) der Randanordnung (253B; 353B; 453B; 553B) des Trennstücks (B2) des Verteileröffnungsrands mit einem anderen radialen Abstand zur Drehachse angeordnet ist.

5. Motor nach Anspruch 4,
**dadurch gekennzeichnet, dass** bei den Randanordnungen wenigstens einer Verteileröffnung (221A; 321A; 421A) der Abstand eines kurzen Einschnitts (254A; 354A; 454B) zur Drehachse kleiner ist als der Abstand eines langen Einschnitts (254B; 254'B; 354B; 454B) zur Drehachse.

6. Motor nach einem der Ansprüche 1 bis 5,
**dadurch gekennzeichnet, dass** bei wenigstens einer Verteileröffnung (21A; 123A; 221A; 321A) die Randanordnung (53B; 53'B; 253B; 253'B; 353B), die in Winkelübereinstimmung mit dem konkaven Bereich (52) der Rampe (50) angeordnet ist, wenigstens einen Einschnitt (54B; 254B; 254'B; 354B) aufweist, der sich in einem zwischen zwei von der Drehachse (10) ausgehenden Radien gemessenen Winkelsektor (α2) erstreckt, der größer ist als der in gleicher Weise gemessene Winkelsektor (α3), in dem der Einschnitt (54A; 254A; 354A) verläuft, der in Winkelübereinstimmung mit dem konvexen Bereich (51) der Rampe (50) angeordnet ist.

7. Motor nach einem der Ansprüche 1 bis 6,
**dadurch gekennzeichnet, dass** die Randanordnung (253'B; 353B; 553B), die in Winkelübereinstimmung mit dem konkaven Bereich (52) der Rampe (50) angeordnet ist, bei wenigstens einer Verteileröffnung einen eingeschnittenen Abschnitt hat, der größer ist als der der Randanordnung (253A; 353A; 553A), die in Winkelübereinstimmung mit dem konvexen Bereich (51) der Rampe (50) angeordnet ist.

8. Motor nach einem der Ansprüche 1 bis 7,
**dadurch gekennzeichnet, dass** die Randanordnungen (53A; 53B; 253A; 253B; 253'A; 253'B; 353A; 353B; 453A; 453B) wenigstens einer Verteileröffnung jeweils die gleiche Anzahl Einschnitte aufweisen, wobei sich der bzw. die Einschnitte einer dieser Randanordnungen von dem bzw. denen der anderen Randanordnung unterscheidet bzw. unterscheiden.

9. Motor nach einem der Ansprüche 1 bis 7,
**dadurch gekennzeichnet, dass** die Randanordnungen (553A; 553B) wenigstens einer Verteileröffnung (521A) jeweils ähnliche Einschnitte aufweisen, wobei sich die Anzahl der Einschnitte (554A) einer dieser Randanordnungen (553A) von der Anzahl der Einschnitte (554B; 554'B) der anderen Randanordnung (553B) unterscheidet.

10. Motor nach einem der Ansprüche 1 bis 9,
**dadurch gekennzeichnet, dass** zwei benachbarte Rampen (50, 50'; 50, 50") der Nockenscheibe entweder durch einen Nockenscheibenscheitelbereich (56), der zwischen ihren jeweiligen konvexen Bereichen (51) verläuft, oder durch einen Nockenscheibensohlenbereich (58), der zwischen ihren jeweiligen konkaven Bereichen (52) verläuft, miteinander verbunden sind, dass der Nockenscheibenscheitel- und der Nockenscheibensohlenbereich im Wesentlichen auf die Drehachse zentrierte Kreisbögen sind, so dass beim Zusammenwirken der Kolben mit diesen Bereichen deren radiale Hübe im Wesentlichen Null sind, und dass die Verteileröffnungen (21A, 22A, 23A) und die Verbindungsöffnungen (32A) solche Abmessungen aufweisen, dass jede Verteileröffnung während der relativen Drehung des Zylinderblocks (6) und des Verteilers (16) zeitweilig von jeder Verbindungsöffnung abgesperrt bleibt.

11. Motor nach Anspruch 10,
**dadurch gekennzeichnet, dass** die Nockenscheibenscheitelbereiche (56) in jeweils zwischen zwei von der Drehachse (10) ausgehenden Radien gemessenen Winkelsektoren (α'2 + α'2) verlaufen, die kleiner sind als die in gleicher Weise gemessenen Winkelsektoren (α'1 + α'1), in denen die Nockenscheibensohlenbereiche (58) verlaufen.

12. Motor nach einem der Ansprüche 1 bis 11, mit zwei aktiven Arbeitshubräumen, das heißt einem großen Hubraum, in dem jedes Paar aufeinanderfolgender Verteileröffnungen (21A, 22A; 21A, 23A) eine mit dem Fluidzulauf (26) verbundene Öffnung (22A, 23A) und eine mit dem Fluidauslass (24) verbundene Öffnung (21A) aufweist, sowie einem kleinen Hubraum, in dem bestimmte Paare aufeinanderfolgender Verteileröffnungen (21A, 22A) aktiv sind und eine mit dem Fluidzulauf (26) verbundene Öffnung (22A) und eine mit dem Fluidauslass (24) verbundene Öffnung (21A) aufweisen, während andere Verteileröffnungspaare inaktiv sind und zwei unter demselben Druck stehende Öffnungen (21A, 23A) aufweisen,
**dadurch gekennzeichnet, dass** nur die Ränder der Verteileröffnungen der im kleinen Hubraum aktiven Paare Einschnitte aufweisen.

13. Motor nach einem der Ansprüche 1 bis 11, mit zwei aktiven Arbeitshubräumen, das heißt einem großen Hubraum, in dem jedes Paar aufeinanderfolgender Verteileröffnungen (21A, 22A; 21A, 23A) eine mit dem Fluidzulauf (26) verbundene Öffnung (22A, 23A) und eine mit dem Fluidauslass (24) verbundene Öffnung (21A) aufweist, sowie einem kleinen Hubraum, in dem bestimmte Paare aufeinanderfolgender Verteileröffnungen (21A, 22A) aktiv sind und eine mit dem Fluidzulauf (26) verbundene Öffnung (22A) und eine mit dem Fluidauslass (24) verbundene Öffnung (21A) aufweisen, während andere Verteileröffnungspaare inaktiv sind und zwei unter demselben Druck stehende Öffnungen (21A, 23A) aufweisen,
**dadurch gekennzeichnet, dass** die Ränder der Verteileröffnungen der im kleinen Hubraum aktiven Paare Randanordnungen aufweisen, die eingeschnittene Abschnitte haben, die größer sind als die der Randanordnungen der Verteileröffnungen der im kleinen Hubraum inaktiven Paare.
